# EUROPÄISCHE PATENTSCHRIFT

(11) **EP 0 923 793 B1**
(45) Veröffentlichungstag und Bekanntmachung des Hinweises auf die Patenterteilung: **26.02.2003**
(21) Anmeldenummer: 97932776.4
(22) Anmeldetag: 05.07.1997
(51) Int. Cl.: H01R 13/52

(54) **STECKVERBINDUNG ZUR HERSTELLUNG EINES FEUCHTIGKEITSDICHTEN ELEKTRISCHEN ÜBERGANGS**
CONNECTOR FOR PROVIDING A HUMIDITY-TIGHT ELECTRICAL CONNECTION
CONNECTEUR POUR JONCTION ELECTRIQUE ETANCHE A L'HUMIDITE

(30) Priorität: 06.09.1996 DE 19636119
(43) Veröffentlichungstag der Anmeldung: 23.06.1999
(73) Patentinhaber: Continental Teves AG & Co. oHG, 60488 Frankfurt (DE)
(72) Erfinder: HEISE, Andreas, D-64546 Mörfelden (DE)
(74) Vertreter: Blum, Klaus-Dieter
(86) Internationale Anmeldenummer: EP9703557
(87) Internationale Veröffentlichungsnummer: WO98010489

(56) Entgegenhaltungen:
- GB-A- 1 537 062
- US-A- 3 571 779
- US-A- 5 596 176

## Beschreibung

Die Erfindung bezieht sich auf eine Steckverbindung zur Herstellung eines feuchtigkeitsdichten elektrischen Übergangs von einem massiven Anschlussdraht zu einem elektrischen Kontakt bzw. Kontaktelement.

Aus der GB-A-1537062 ist bereits eine Steckverbindung der vorgenannten Art bekannt. Es handelt sich dabei um eine Unterwasser-Steckverbindung für ein Koaxialkabel. Bei dieser Steckverbindung werden zwei Kammern im Inneren der Steckverbindung durch die dünne Wandung voneinander getrennt.

Ferner ist in der US-A-3571779 eine Steckverbindung beschrieben, bei der beim Einstecken eines Kontaktstiftes in einen Kontaktträger oder "Pinboard" eine Gummifolie durchstochen wird, die zur Abdichtung der in dem Pinboard innerhalb einer Gehäusekammer angeordneten Kontaktaufnehmer gegen von außen eindringende Feuchtigkeit oder aggressive Athmosphäre dient.

Für Steckverbindungen der hier genannten Art gibt es vielfältige, sehr unterschiedliche Verwendungsmöglichkeiten. Ein wichtiger Anwendungsfall, der im vorliegenden Beispiel im Vordergrund steht, ist der Zusammenbau und die Montage von elektrisch betriebenen Komponenten und Baugruppen, von elektrischen Schaltungen, Leiterplatten oder dergl. in der Kraftfahrzeugelektronik. In diesem Gebiet wird auf die Zuverlässigkeit, die mechanische und elektrische Belastbarkeit einerseits und auf günstige Herstellungs- und Montagekosten andererseits besonderen Wert gelegt. Ein weitgehender Schutz bzw. Unempfindlichkeit gegenüber Feuchtigkeit und Schmutz wird von Fahrzeugen und Fahrzeugkomponenten ebenfalls verlangt.

Im allgemeinen werden bei einem Kraftfahrzeug die elektrisch betriebenen oder elektrisch miteinander verbundenen Bauteile über Kabel und Steckverbindungen, d.h. Stecker und Aufnahmebuchsen und dergleichen, angeschlossen. Um eine ausreichende Abdichtung gegenüber Feuchtigkeit und Schmutz zu erreichen, was für die Zuverlässigkeit und Langlebigkeit der Systeme ausschlaggebend ist, muss häufig ein relativ hoher Fertigungs- und Montageaufwand in Kauf genommen werden. Hinzu kommt, dass in den meisten Fällen zumindest ein mehrfaches Lösen und Wiederherstellen der Verbindung zur Wartung, Fehlersuche und dergleichen verlangt wird.

Der vorliegenden Erfindung liegt daher die Aufgabe zugrunde, eine für derartige Anwendungsfälle geeignete, zumindest einige Male lösbare und wiederherstellbare Steckverbindung zu schaffen, die Feuchtigkeit und Schmutz widersteht, die zuverlässig sowie mechanisch und elektrisch belastbar ist und die sich durch besonders geringen Herstellungs- und Montageaufwand auszeichnet.

Es hat sich herausgestellt, dass diese Aufgabe durch die in den Ansprüchen beschriebene Steckverbindung gelöst werden kann. Nach Anspruch 1 besteht das Besondere der Steckverbindung darin, dass eine Leiterplatte vorhanden ist, die auf einem flächigen Kühlkörper aufgebracht ist, und darin, dass die durchstoßbare Folie oder die dünne Wandung anderer Art zwischen der Leiterplatte und dem flächigen Kühlkörper angeordnet ist, wobei die Aufnahme- und Führungshülse auf der Kühlkörperseite und das Halteelement auf der Leiterplattenseite aufsitzen und wobei der Anschlussdraht durch Öffnungen in dem Kühlkörper und in der Leiterplatte hindurch gesteckt wird.

Durch eine derartige Ausbildung der Steckverbindung, die aus wenigen, einfachen, billig herzustellenden Bauteilen besteht, wird eine besonders einfache und schnelle Montage und Abdichtung der Übergangsstelle gegenüber Feuchtigkeit und Schmutz erreicht. Beim Lösen und Herausziehen des Anschlussdrahtes aus der Hülse wird die Übergangsstelle bzw. die Draht-Durchtrittsstelle durch die dauerelastische, klebrige Vergussmasse verschlossen und abgedichtet. Die Verbindungsstelle bleibt also bis zum erneuten Einstecken des Anschlussdrahtes dicht.

Nach einem vorteilhaften Ausführungsbeispiel der Erfindung ist das Halteelement in Form einer Steckklemme, einer Lötbuchse oder dergleichen, die den elektrischen Kontakt zwischen dem Anschlußdraht und dem Kontaktkörper herstellt, ausgebildet. In der älteren, nicht vorveröffentlichten Patentanmeldung DE 196 15 706.4 (P 8683) ist eine geeignete Steckklemme dieser Art beschrieben.

Der Anschlußdraht wird zweckmäßigerweise isoliert, d.h. mit der den Metalldraht umgebenden Isolierhülle, durch die entsprechend bemessene Hülse hindurch, durch die Erweiterung und die durchstoßbare Folie hindurch bis zu dem Halteelement geführt, in dem dann die abisolierte Spitze des Drahtes kontaktiert wird. Die Hülse kann an dem Übergang zur Erweitrung mit einem "Abstreiftrichter" oder dergl. ausgerüstet sein.

Die erfindungsgemäße Steckverbindung eignet sich besonders zum Anschluß eines Verbrauchers an eine Leiterplatte, die auf einem flächigen Kühlkörper (im allgemeinen eine Aluminium- oder eine Kupferplatte) aufgebracht ist, wobei die Hülse auf der Kühlkörperseite und das Halteelement auf der Leiterplattenseite aufsitzen und wobei der Anschlußdraht durch entsprechende Aussparungen in dem Kühlblech und in der Leiterplatte hindurchgesteckt ist.

Weiterhin hat es sich als zweckmäßig erwiesen, die Erweiterung, in der die Hülse endet, in Form einer Ausnehmung an der Austrittsseite der Hülse auszubilden und über eine separate Einfüllöffnung oder über einen Einfüllkanal mit der Vergußmasse zu befüllen. Grundsätzlich ist es allerdings auch möglich, die Vergußmasse durch die Hülse hindurch in die Erweiterung einzugießen.

Bei allen vorangegangenen Ausführungsformen kann beim Einstecken des Anschlußdrahtes in die Hülse bzw. in die Steckverbindung die dadurch verdrängte Vergußmasse von der als Reservoir dienenden Erweiterung aufgenommen werden. Beim Herausziehen des Drahtes aus der Hülse wird dann zumindest ein Teil der Vergußmasse wieder in die freiwerdende Öffnung hineingezogen und verschließt die Durchtrittsöffnung.

Nach einer Variante der erfindungsgemäßen Steckverbindung, die in vielen Fällen vorteilhaft ist oder zumindest ausreichen dürfte, ist die Aufnahme- und Führungshülse an der Austrittsseite des eingesteckten Anschlußdrahtes mit einer Durchstoßmembran verschlossen. Beim Eingießen der dünnflüssigen Vergußmasse sammelt sich dann diese Masse im Bereich dieser Membran und in der angrenzenden Erweiterung an. Beim Einstecken der Anschlußdrahtes und Durchstechen der Membran führt die elastische Vergußmasse zum Abdichten der Durchtrittsfläche.

In den Unteransprüchen sind noch weitere Ausführungsbeispiele der Erfindung genannt.

Weitere Einzelheiten und Vorteile der erfindungsgemäßen Steckverbindung gehen aus der folgenden Beschreibung von Ausführungsbeispielen anhand der beigefügten Abbildungen hervor.

Es zeigen:
- Fig. 1: im Längsschnitt und schematisch vereinfacht Komponenten einer Steckverbindung der erfindungsgemäßen Art und deren Anordnung an dem Kühlkörper und der Leiterplatine der Leiterplatte eines elektronischen Reglers,
- Fig. 2: in schematischer Darstellung einen Regler bzw. ein komplettes Aggregat, bei dem die Steckverbindung nach Fig. 1 zum Einsatz kommt und
- Fig. 3: in schematischer Darstellung die Ausbildung und das Befüllen einer Aufnahme- und Führungshülse für eine Ausführungsvariante der Erfindung.

Fig. 1 veranschaulicht die wichtigsten Komponenten einer Steckverbindung nach der Erfindung vor dem Einstecken eines Anschlußdrahtes 1. In diesem Beispiel dient der Draht 1 zur Kontaktierung bzw. zum Herstellen einer elektrisch leitenden Verbindung zwischen einem (nicht dargestellten) Verbraucher, an dem der Anschlußdraht 1 in herkömmlicherweise (oder durch eine weitere Steckverbindung der erfindungsgemäßen Art) angebracht ist, und den Bauteilen oder Leiterbahnen auf einer Leiterplatine 2, die Bestandteil einer Leiterplatte 3 eines elektronischen Reglers ist. Die gesamte Leiterplatte, die in Fig. 1 im Schnitt dargestellt ist, setzt sich aus einem flächigen Kühlkörper 4, z.B. einer Aluminiumplatte, und der Leiterplatine 2 zusammen, die elektrische, symbolisch angedeutete Bauelemente 5,6 (Transistoren, Kondensatoren etc.) trägt und nicht dargestellte Leiterbahnen enthält. Die Leiterplatine 2 und Kühlkörper 4 sind durch eine dünne, erforderlichenfalls mehrlagige Klebefolie 7 miteinander verbunden.

Der Anschlußdraht 1 wird während eines Montage- oder Herstellungsprozesses in eine Aufnahme- und Führungshülse 8 der erfindungsgemäßen Steckverbindung eingesteckt. Der mit einer Isolierungshülle 9 versehene Draht 1 wird durch die Hülse 8 hindurchgeführt, gelangt durch einen Freiraum oder eine Erweiterung 10 und durch die Klebefolie 7 hindurch, die der Draht 1 durchsticht, in ein Halteelement 11, das hier in Form einer symbolisch dargestellten Steckklemme ausgebildet ist. Die Steckklemme 11 nimmt natürlich nur den abisolierten, vorderen Teil, nämlich die Spitze 24 des Anschlußdrahtes 1 auf. In dem Kühlkörper 4, nämlich in der Aluminium- bzw. Trägerplatte, sind natürlich ebenso wie in der Leiterplatine 2 Öffnungen 12,13 vorgesehen, durch die hindurch der Anschlußdraht 1 in die Steckklemme 11 gelangt.

Bei dem Ausführungsbeispiel der Erfindung nach Fig. 1 befindet sich am Übergang von der Hülse 8 zu der Erweiterung 10 eine Verengung 23 in Form einer elastischen Lippe oder eines entsprechenden Membranteils, die bzw. das einen "Abstreiftrichter" oder dergleichen bildet und dadurch das Verschließen und Abdichten der Durchtrittsöffnung nach dem Lösen der Steckverbindung begünstigt.

Besonders wichtig für die Funktion der erfindungsgemäßen Steckverbindung ist der Freiraum bzw. die Erweiterung 10, die zum Befüllen mit einer dauerelastischen, klebrigen Vergußmasse vorgesehen ist. Solche Vergußmassen sind z.B. unter der Bezeichnung SILGEL (Sil Gel 611 der Firma Wacker Chemie Burghausen) bekannt und werden z.B. zum Abdichten von Kupferdraht-Durchführungen durch Leiterplatten - siehe Figur 2 - verwendet.

Der Innendurchmesser der Hülse 8 ist auf den Außendurchmesser des Drahtes 1 abgestimmt. Beim Hindurchstecken des Drahtes 1 durch die mit SILGEL bzw. mit der Vergußmasse befüllten Erweiterung 10 wird ein Teil der Masse durch eine in Fig. 1 nicht dargestellte Öffnung hindurch oder in einen Kanal (22 in Fig.3) hinein, durch den zuvor die Masse eingefüllt wurde, verdrängt. Die verbleibende, klebrige Masse füllt die Zwischenräume zwischen dem eingesteckten Anschlußdraht und den Öffnungen im Kühlkörper sowie in der Leiterplatte, wodurch eine hochwertige, dauerhafte Abdichtung und damit ein Schutz gegen Feuchtigkeit und gegen das Eindringen von Schmutzpartikel geschaffen wird.

Die Steckverbindung, nämlich die Verbindung zwischen dem Anschlußdraht 1 und den übrigen Komponenten der Steckverbindung ist lösbar. Beim Herausziehen des Anschlußdrahtes 1 verschließt die dauerelastische, klebrige Vergußmasse VM, die sich in der Erweiterung 10 befindet, die Durchtrittsfläche des Drahtes 1. Auch nach dem Entfernen des Anschlußdrahtes 1 bleibt daher die Verbindung zur Leiterplatte 3 dicht. Dies ist wichtig, um z.B. in der Werkstatt zu verhindern, daß Feuchtigkeit durch die Öffnungen 12,13 hindurch zu der bestückten Seite der Leiterplatine 2 gelangen kann.

Fig. 2 zeigt ein Anwendungsbeispiel der erfindungsgemäßen Steckverbindung. Es handelt sich um einen Regler 14 für eine blockiergeschützte Fahrzeugbremsanlage. Der Regler enthält in einem geschlossenen Gehäuse eine aus Trägerplatte oder Kühlkörper 4' und Leiterplatine 2' bestehende, mit elektronischen Bauteilen 5' bestückte Leiterplatte , die über gestrichelt dargestellte Anschlußdrähte bzw. gestrichelt angedeutete Anschlußdrähte 15 mit einer Vielzahl von Ventilspulen 16 verbunden sind. Die Durchtrittsöffnungen der Drähte 15 durch den Kühlkörper 4' sind, wie angedeutet ist, mit einer dauerelastischen, klebrigen Vergußmasse VM, mit der auch die Erweiterung 10' der erfindungsgemäßen Steckverbindung befüllt ist, flüssigkeitsdicht umschlossen.

Im Ausführungsbeispiel nach Fig. 2 wird an den Regler 14 eine Hydraulikpumpe 17 elektrisch angeschlossen. Hierzu ist die Pumpe 17 mit massiven Anschlußdrähten - dargestellt ist nur ein Anschlußdraht 1' - ausgerüstet. Die Pumpe 17 wird auf das Gehäuse aufgesetzt, wobei der Anschlußdraht 1' durch die Aufnahme- und Führungshülse 8' hindurch eingesteckt wird. Der gestrichelt umgrenzte Ausschnitt 18 in Fig. 2 enthält die in Fig. 1 in größerem Maßstab wiedergegebene, bereits zuvor erläuterte Steckverbindung.

Vergußmassen, wie SILGEL, werden in dünnflüssigem Zustand in den abzudichtenden Bereich, insbesondere in die Öffnung oder Erweiterung 10,10' am Austrittsende des Drahtes 1, 1' der Hülse 8,8' eingefüllt.

Fig. 3 veranschaulicht in schematisierter Darstellungsweise ein Ausführungsbeispiel der Erfindung, bei dem der durch eine Aufnahme- und Führungshülse 19 eingesteckte Anschlußdraht 1 durch die dauerelastische Vergußmasse VM im Austrittsbereich aus der Hülse 19 abgedichtet wird. Hierzu wird eine Hülse 19 verwendet, die vor dem Einstecken des Anschlußdrahtes 1 an der Austrittsseite 20 der Hülse 1 mit einer Durchstoßmembran 20 verschlossen ist. Nahe der Austrittsseite ist wiederum eine Erweiterung 21 in Form eines offenen Einfüllkanals 22 oder dergleichen vorgesehen, in den während der Montage des Reglers die zunächst dünnflüssige Vergußmasse VM, wie dies in Fig. 3 symbolisch dargestellt ist, eingefüllt wird. Diese Masse VM sammelt sich in der Erweiterung 21, die beim Einstecken des Drahtes 1 die dauerelastische, klebrige Masse VM aufnimmt. In Fig. 3 sind von links nach rechts nacheinander zunächst die leere Hülse 19 und dann die einzelnen Schritte: Eingießen der Vergußmasse, Einführen des Anschlußdrahtes 1 bis zum Durchstoßen der Durchstoßmembran 20 - rechtes Bild - symbolisch dargestellt. Die Spitze 12 des Drahtes 1 kann dann wieder, ähnlich wie in Fig. 1, mit Hilfe einer Steckklemme, Lötbuchse oder dergleichen mit der Leiterplatte verbunden werden, wobei die Abdichtung des eingesteckten Anschlußdrahtes mit Hilfe der Vergußmasse VM bereits in der Hülse 19 stattfindet.

## Patentansprüche

1. Steckverbindung zur Herstellung eines feuchtigkeitsdichten elektrischen Übergangs von einem massiven Anschlussdraht (1, 1') zu einem elektrischen Kontakt bzw. Kontaktelement, mit einer Aufnahme- und Führungshülse (8, 8', 19), die den Anschlussdraht (1, 1') aufnimmt und die eine am Ende der Hülse angeordnete, befüllbare, als Reservoir für eine dauerelastische klebrige Vergussmasse(VM) vorgesehene Erweiterung (10, 10', 21) aufweist, mit einem Halteelement (11, 11'), in das die Spitze (24) des Anschlussdrahtes(1, 1') beim Einsetzen in die Hülse (8,8' ,19) durch eine zuvor geschlossene, durchstoßbare Folie (7,7') oder durch eine dünne Wandung anderer Art hindurch eingesteckt wird, **gekennzeichnet durch** eine Leiterplatte (3, 3'), die auf einem flächigen Kühlkörper (4, 4') aufgebracht ist, und **dadurch**, dass die durchstoßbare Folie (7,7') oder die dünne Wandung anderer Art zwischen der Leiterplatte und dem flächigen Kühlkörper (4, 4') angeordnet ist, wobei die Aufnahme- und Führungshülse (8, 8', 19) auf der Kühlkörperseite und das Halteelement (11,11') auf der Leiterplattenseite aufsitzen und wobei der Anschlussdraht(1,1') **durch** Öffnungen (12, 13) in dem Kühlkörper (4, 4') und in der Leiterplatte (3, 3') hindurch gesteckt wird.

2. Steckverbindung nach Anspruch 1, **dadurch gekennzeichnet, dass** die Erweiterung (10, 10', 21) der Aufnahme- und Führungshülse (8, 8', 19) in Form einer an der Austrittsseite der Hülse (8, 8', 19) angeordneten Ausnehmung ausgebildet ist.

3. Steckverbindung nach Anspruch 1 oder 2, **dadurch gekennzeichnet, daß** die Erweiterung (10,10',21) der Hülse (8,8',19) über eine Einfüllöffnung oder einen Einfüllkanal (22) mit der Vergußmasse (VM) befüllt wird.

4. Steckverbindung nach Anspruche 1 oder 2, dadurch gekenn zeichnet, daß die Erweiterung (10,10'21) durch die Aufnahme- und Führungshülse hindurch mit der Vergußmasse (VM) befüllt wird.

5. Steckverbindung nach einem oder mehreren der Ansprüche 1 bis 4, **dadurch gekennzeichnet, daß** das Halteelement (11,11') in Form einer Steckklemme oder -buchse, einer Lötbuchse oder dergleichen, die den elektrischen Kontakt zwischen dem Anschlußdraht (1,1') und dem Kontaktelement herstellt, ausgebildet ist.

6. Steckverbindung nach nach einem oder mehreren der Ansprüche 1 bis 5, **dadurch gekennzeichnet, daß** der Anschlußdraht (1,1') mit einer Isolierumhüllung (9) versehen ist und durch die Hülse (8,8',19), die Erweiterung und die durchsteckbare Folie (7,7') hindurch bis zu dem Halteelement (11,11') geführt ist.

7. Steckverbindung nach einem oder mehreren der Ansprüche 1 bis 6, **dadurch gekennzeichnet, daß** an der Austrittsfläche der Hülse bzw. an dem Übergang von der Hülse (8,8',19) zu der Erweiterung (10,10',21) eine Verengung (20, 23), die eine elastische Lippe, eine Abstreifmembran, einen Abstreiftrichter oder dergl. bildet, vorgesehen, ist.

8. Steckverbindung nach Anspruch 2, **dadurch gekennzeichnet, daß** die Erweiterung (21, 22) der Aufnahme- und Führungshülse auf der Austrittsseite des Anschlußdrahtes (1) mit einer Durchstoßmembran (20) verschlossen ist.

9. Steckverbindung nach einem oder mehreren der Ansprüche 1 bis 8, **dadurch gekennzeichnet, daß** zum gleichzeitigen Befüllen mehrerer Steckverbindungen die Erweiterungen (10, 10', 21) bzw. Einfüllöffnungen, Einfüllkanäle(22) oder dergleichen der einzelnen Steckverbindungen untereinander verbunden sind.

## Claims

1. Plug connector to produce a moisture-proof electrical coupling between a massive connecting wire (1,1') and an electrical contact or contact element, including a receiving and guiding bush (8,8',19) which accommodates the connecting wire (1,1') and has an extension (10,10',21) arranged at the end of the bush and provided as a reservoir for being filled with a permanently elastic sticky sealing compound (SC), and a retaining element (11,11') into which the tip (24) of the connecting wire (1,1'), when inserted into the bush (8,8',19), is stuck through a foil (7,7',20) which was closed in the beginning and is adapted to be pierced, or a thin wall of any other type.
**characterized by** a printed circuit board (3,3') which is mounted on a flat-surface cooling element (4,4') and by the fact that the foil (7,7') that can be pierced or the thin wall of any other type is arranged between the printed circuit board and the flat-surface cooling element (4,4'), wherein the receiving and guiding bush (8,8',19) is seated on the side of the cooling element and the retaining element (11,11') is seated on the side of the printed circuit board, and wherein the connecting wire (1,1') is stuck through openings (12,13) in the cooling element (4,4') and in the printed circuit board (3,3').

2. Plug connector as claimed in claim 1,
**characterized in that** the extension (10, 10',21) of the receiving and guiding bush (8,8',19) is configured as a recess provided on the exit side of the bush (8,8',19).

3. Plug connector as claimed claim 1 or claim 2,
**characterized in that** the extension (10, 10',21) of the bush (8,8',19) is filled with the sealing compound (SC) through a feed opening or a feed channel (22).

4. Plug connector as claimed claim 1 or claim 2,
**characterized in that** the extension (10, 10',21) is filled with the sealing compound (SC) through the receiving and guiding bush.

5. Plug connector as claimed in any one or more of claims 1 to 4,
**characterized in that** the retaining element (11,11') has the shape of a plug clamp or bush, a soldering bush, or a like element, which establishes the electrical contact between the connecting wire (1,1') and the contact element.

6. Plug connector as claimed in any one or more of claims 1 to 5,
**characterized in that** the connecting wire (1,1') is provided with an insulating casing (9) and extends through the bush (8,8',19), the extension and the foil (7,7') that can be pierced up to the retaining element (11,11').

7. Plug connector as claimed in any one or more of claims 1 to 6,
**characterized in that** a constriction (20,23) which forms an elastic lip, a stripping diaphragm, a stripping funnel, or a similar device, is provided at the exit area of the bush or at the transition from the bush (8,8',19) to the extension (10,10',21).

8. Plug connector as claimed in claim 2,
**characterized in that** the extension (21,22) of the receiving and guiding bush, on the exit side of the connecting wire (1), is closed by a diaphragm (20) that can be pierced.

9. Plug connector as claimed in any one or more of claims 1 to 8,
**characterized in that** the extensions (10, 10',21) or feed openings, feed channels (22), or similar devices of the individual plug connectors, are interconnected for simultaneously filling a number of plug connectors.

## Revendications

1. Connecteur à fiches pour réaliser une jonction électrique étanche à l'humidité entre un fil de branchement (1, 1') massif et un contact électrique ou élément de contact, comportant une douille de réception et de guidage (8, 8', 19) qui reçoit le fil de branchement (1, 1') et qui présente un élargissement (10, 10', 21) disposé à l'extrémité de la douille et qui peut être rempli, en tant que réservoir, d'une masse de scellement (VM) adhésive élastique permanente, comportant un élément de maintien (11, 11') dans lequel la pointe (24) du fil de branchement (1'), lorsqu'on l'insère dans la douille (8, 8', 19), est enfoncée à travers une feuille (7, 7') préalablement fermée qui peut être percée, ou à travers une mince paroi d'un autre type, **caractérisé par** une plaquette à circuits imprimés (3, 3') qui est placée sur un corps de refroidissement (4, 4') plat, et en ce que la feuille (7, 7') transperçable ou la paroi mince d'un autre type est disposée entre la plaquette à circuits imprimés et le corps de refroidissement (4, 4') plat, la douille de réception et de guidage (8, 8', 19) reposant sur la face du corps de refroidissement et l'élément de maintien (11, 11') sur la face de la plaquette à circuits imprimés, et le fil de branchement (1, 1') étant enfoncé à travers des ouvertures (12, 13) du corps de refroidissement (4, 4') et de la plaquette à circuits imprimés (3, 3').

2. Connecteur à fiches selon la revendication 1, **caractérisé en ce que** l'élargissement (10, 10', 21) de la douille de réception et de guidage (8, 8', 19) est réalisé sous la forme d'un évidement disposé sur le côté de sortie de la douille (8, 8', 19).

3. Connecteur à fiches selon la revendication 1 ou 2, **caractérisé en ce que** l'élargissement (10, 10', 21) de la douille (8, 8', 19) est rempli de la masse de scellement (VM), à travers une ouverture de remplissage ou un canal de remplissage (22).

4. Connecteur à fiches selon les revendications 1 ou 2, **caractérisé en ce que** l'élargissement (10, 10', 21) est rempli de la masse de scellement (VM), à travers la douille de réception et de guidage.

5. Connecteur à fiches selon une ou plusieurs des revendications 1 à 4, **caractérisé en ce que** l'élément de maintien (11, 11') est réalisé sous la forme d'une borne ou douille d'enfichage, d'une douille de brasage ou similaire, qui réalise le contact électrique entre le fil de branchement (1, 1') et l'élément de contact.

6. Connecteur à fiches selon une.ou plusieurs des revendications 1 à 5, **caractérisé en ce que** le fil de branchement (1, 1') est pourvu d'une gaine isolante (9) et est guidé à travers la douille (8, 8', 19) et l'élargissement à feuille (7, 7') transperçable, jusqu'à l'élément de maintien (11').

7. Connecteur à fiches selon une ou plusieurs des revendications 1 à 6, **caractérisé en ce qu'**un rétrécissement (20, 23), qui forme une lèvre élastique, une membrane de raclage, un cône de raclage ou similaire, est prévu sur la surface de sortie de la douille ou à l'endroit de la transition entre la douille (8, 8', 19) et l'élargissement (10, 10', 21).

8. Connecteur à fiches selon la revendication 2, **caractérisé en ce que** l'élargissement (21, 22) de la douille de réception et de guidage est fermé sur le côté de sortie du fil de branchement (1) au moyen d'une membrane à transpercer (20).

9. Connecteur à fiches selon une ou plusieurs des revendications 1 à 8, **caractérisé en ce que** pour remplir simultanément plusieurs connecteurs à fiches, les élargissements (10, 10', 21) ou ouvertures de remplissage, canaux de remplissage (22) ou similaires des différents connecteurs à fiches sont reliés entre eux.
